# EUROPÄISCHE PATENTSCHRIFT

(11) **EP 2 042 379 B1**
(45) Veröffentlichungstag und Bekanntmachung des Hinweises auf die Patenterteilung: **12.02.2014**
(21) Anmeldenummer: 08016330.6
(22) Anmeldetag: 17.09.2008
(51) Int. Cl.: B60R 16/00, G07C 5/00

(54) **System und Verfahren zur Identifikation von Ersatzteilen eines Fahrzeugs**
System and method for identifying replacement parts of a vehicle
Système et procédé d'identification de pièces de rechange d'un véhicule

(30) Priorität: 19.09.2007 DE 102007044586
(43) Veröffentlichungstag der Anmeldung: 01.04.2009
(73) Patentinhaber: KNORR-BREMSE Systeme für Nutzfahrzeuge GmbH, 80809 München (DE)
(72) Erfinder: Hilberer, Eduard, 68766 Hockenheim (DE)
(74) Vertreter: Mattusch, Gundula

(56) Entgegenhaltungen:
- DE-A1- 19 728 083
- DE-A1-102005 000 999
- US-A1- 2005 035 852
- US-A1- 2007 093 947

## Beschreibung

Die Erfindung betrifft ein System zur Identifikation von Ersatzteilen für Teilsysteme eines Fahrzeugs, die ein Steuergerät, eine Erfassungseinrichtung und Mittel zur Datenübertragung zu mehreren Teilsystemen umfasst, wobei die Ersatzteile Identifikationsmittel aufweisen, deren Informationen von der Erfassungseinrichtung erfasst werden können, wobei die Erfassungseinrichtung Information von Ersatzteilen für verschiedene Teilsysteme erfassen kann, und wobei die Identifikationsmittel nicht zerstörungsfrei von den Ersatzteilen getrennt werden können.

Weiterhin betrifft die Erfindung ein Verfahren zur Identifikation von Ersatzteilen für Teilsysteme eines Fahrzeugs mit einer durch eine Erfassungseinrichtung eingelesenen Information, wobei die Ersatzteile Identifikationsmittel aufweisen, deren Information durch eine Erfassungseinrichtung erfasst wird, wobei die Erfassungseinrichtung die Information, die Ersatzteilen aufgeprägt ist, vor dem Einbau der Ersatzteile erfasst, und wobei die Identifikationsmittel nicht zerstörungsfrei von den Ersatzteilen getrennt werden können.

Obwohl im Folgenden hauptsächlich auf Nutzfahrzeuge eingegangen wird und die Ausführungsformen anhand von Nutzfahrzeugen erläutert werden, kann das erfindungsgemäße Steuergerät, System und Verfahren doch auch in Verbindung mit andersartigen Fahrzeugen eingesetzt werden, beispielsweise Personenkraftwagen, Motorrädern, Schiffen oder Flugzeugen.

Moderne Fahrzeuge, d. h. insbesondere Personen- und Nutzfahrzeuge, wie zum Beispiel Lastkraftwagen, Schienenfahrzeuge, Flugzeuge und Wasserfahrzeuge, die im Straßen-, Schienen-, Luft- beziehungsweise Wasserverkehr eingesetzt werden, müssen hohe Standards bezüglich ihrer Zuverlässigkeit und Verkehrssicherheit aufweisen, da sie zum einen mit möglichst großen Wartungsintervallen betrieben werden sollen und zum anderen ein Ausfall eines sicherheitsrelevanten Teiles des Fahrzeugs schwerwiegende Auswirkungen haben kann.

Teilsysteme eines Nutzfahrzeugs, die nach verschiedenen Intervallen auszutauschende Teile aufweisen, sind zum Beispiel die Bremsanlage (Bremsbeläge), der Antrieb (Öl- und Luftfilter), die Abgasreinigungsanlage (Abgasreinigungsfilter), das Hydrauliksystem (Hydraulikölfilter), das Getriebe (Getriebeölfilter), die Luftdruckaufbereitungsanlage (Luftfilterpatrone) und die Scheibenwischer (Scheibenwischerblätter). Im einfachsten Fall können die Wartungsintervalle für solche Ersatzteile in schriftlicher Form überwacht werden, wobei diese Art der Buchführung naturgemäß fehleranfällig ist.

Mit Voranschreiten der Miniaturisierung elektronischer Bauteile wurde es möglich eine wachsende Anzahl von Management- und Überwachungsfunktionen in das Nutzfahrzeug zu integrieren. Teilsysteme eines Nutzfahrzeugs können so elektronisch Gesteuert und Überwacht werden. Die von einer solchen elektronischen Steuerung übernommenen Funktionen können zum Beispiel die Detektion der Anwesenheit des Ersatzteils bei Inbetriebnahme, die Überwachung eines Verschlussmechanismus, um festzustellen ob ein zugehöriges Ersatzteil zwischenzeitlich gewechselt wurde, die Überwachung der Dicke der Bremsbeläge oder die zur Verfügung stehende Laufleistung bis zum nächsten Ölwechsel umfassen. Nachteilig bei diesen Überwachungsfunktionen ist, dass sie auf die ordnungsgemäße Verwendung geeigneter Ersatzteile angewiesen sind. So können diese Systeme beispielsweise nicht feststellen; ob die Ersatzteile die eingebaut werden, überhaupt für das Fahrzeug geeignet sind. So ist beispielsweise bekannt, dass die Filterpatronen für Druckluftaufbreitungsanlagen im Wesentlichen standardisierte Anschlussmaße aufweisen, jedoch unterschiedliche Reinigungs- beziehungsweise Trocknungsleistungen aufweisen können. Wird nun fälschlicherweise eine ungeeignete Filterpatrone in das Nutzfahrzeug eingebaut, so kann es im schlimmsten Fall zu einem Schaden an der Druckluftaufbereitungsanlage, oder in Luftverbrauchersystemen kommen.

Dieses Problem kann dadurch gelöst werden, dass die Druckluftaufbereitungsanlage des Nutzfahrzeugs mit Sensoren ausgestattet wird, die an der Filterpatrone angebrachte Identifikationsmittel erkennen. Die Systeme sind jedoch apparativ sehr aufwändig.

Die DE 197 28 083 A1 beschreibt ein Fahrzeug-Datenkommunikationssystem, welches eine Datenkommunikation zwischen fahrzeugseitigen, intelligenten, elektrischen Steuergeräten mit mehreren fahrzeugexternen Kommunikationsstationen ermöglicht. Gemäß diesem Dokument kann das dort beschriebene Fahrzeug-Datenkommunikationssystem eine Werkstatt je nach Bedarf bei der Ersatzteilsteuerung unterstützen. Detaillierte Ausführungen zur Art der Unterstützung, beispielsweise hinsichtlich einer eventuellen Kennzeichnung einzelner Ersatzteile zu Identifikationszwecken, sind dem Dokument nicht entnehmbar.

Die US 2005/0035852 A1 beschreibt ein System zum Identifizieren von Teilen/Ersatzteilen eines Fahrzeugs und zum Prüfen identifizierter Teile/Ersatzteile auf ihre Eignung für das Fahrzeug.

Der Erfindung liegt die Aufgabe zugrunde, sicherzustellen, dass keine gebrauchten Ersatzteile in verschiedene Teilsysteme des Nutzfahrzeugs eingebaut werden.

Diese Aufgabe wird durch die Merkmale der unabhängigen Ansprüche gelöst.

Vorteilhafte Ausgestaltungen und Weiterbildungen der Erfindung ergeben sich aus den abhängigen Ansprüchen.

Das gattungsgemäße System zur Identifikation von Ersatzteilen für Teilsysteme eines Fahrzeugs wird dadurch weitergebildet, dass die Erfassungseinrichtung die Identifikationsmittel des Ersatzteils nach erfolgreichem Auslesen einer zulässigen Information in einen zumindest teilweise unlesbaren Zustand überführt. Auf diese Weise kann erreicht werden, dass nicht zufälligerweise ein zwar geeignetes, aber nicht neues Ersatzteil eingebaut wird. Dieser Fehler kann insbesondere in größeren Servicewerkstätten auftreten, wenn bei mehreren Fahrzeugen gleichartige Ersatzteile auszutauschen sind. Greift der Benutzer versehentlich zu einem bereits verwendeten Ersatzteil, das aus einem anderen Fahrzeug stammt, so wird das Steuergerät diesen Irrtum bei der Erfassung der Information durch die teilweise Unlesbarkeit der Identifikationsmittel erkennen, und es kann den Benutzer auf seinen Fehler hinweisen. Die Möglichkeit mit nur einer Erfassungseinrichtung und nur einem Steuergerät die aufgeprägte Information von Ersatzteilen von mehreren Teilsystemen des Fahrzeugs zu erfassen, stellt eine vorteilhafte Einsparung von Systemkomponenten dar, deren Funktionalität ohne Nachteile von den verbleibenden Komponenten übernommen werden kann.

Insbesondere kann vorgesehen sein, dass das Steuergerät Information, die Ersatzteilen aufgeprägt ist, interpretieren kann. Dadurch dass das Steuergerät die erfasste Information interpretiert, muss diese Funktionalität nur ein einziges Mal in dem gesamten Fahrzeug vorhanden sein. Es werden also elektronische Bauteile eingespart. Die erfassten Daten können dabei in verschlüsselter Form vorliegen und ihre Interpretation die Entschlüsselung umfassen. Durch die Interpretation der erfassten Information wird festgestellt, ob das Ersatzteil, dessen Information erfasst wurde, für das Fahrzeug geeignet ist. Weiterhin kann die Interpretation eine Modifikation oder Erweiterung der Information durch Fahrzeugdaten wie z.B. Kilometerstand, Fahrgestellnummer des Fahrzeugs, Datum, Uhrzeit und Ort, falls ein GPS-Empfänger in das Fahrzeug integriert ist, umfassen.

Insbesondere ist vorgesehen, dass das Steuergerät zumindest teilweise in den Bordrechner des Fahrzeugs integriert ist, und dass das Steuergerät mindestens eine Schnittstelle für mindestens eine Erfassungseinrichtung und mindestens eine Schnittstelle für die mittelbare oder unmittelbare Verbindung zu mehreren Teilsystemen umfasst. Es ist also ein einziges Steuergerät mit mehreren Teilsystemen eines Fahrzeugs verbunden bzw. verbindbar, wobei dieses durch die Erfassungseinrichtung die Verwendung geeigneter Ersatzteile für alle Teilsysteme, mit denen das Steuergerät verbunden ist, sicherstellen kann. Moderne Fahrzeuge besitzen üblicherweise bereits eine umfangreiche Bordelektronik, die normalerweise von einem zentralen Bordrechner überwacht wird. Dieser Bordrechner bietet ideale Voraussetzungen zur Integration des Steuergerätes, da er bereits mit vielen Teilsystemen des Fahrzeugs verbunden ist und somit keine zusätzlichen Verbindungen zwischen dem Steuergerät und den Teilsystemen geschaffen werden müssen. Des Weiteren erlaubt die zumindest teilweise Integration des Steuergeräts in den Bordrechner zumindest eine Reduzierung der zusätzlich notwendigen elektronischen Bauteile.

Nützlicherweise ist vorgesehen, dass die Erfassungseinrichtung fest in das Fahrzeug integriert ist, und dass das Steuergerät mindestens eine Schnittstelle für mindestens eine Erfassungseinrichtung und mindestens eine Schnittstelle für die mittelbare oder unmittelbare Verbindung zu mehreren Teilsystemen umfasst. Diese Integration der Erfassungseinrichtung kann an einem beliebigen, leicht zugänglichen Punkt des Fahrzeugs geschehen; geeignet ist hierfür zum Beispiel das Cockpit des Fahrzeugs, da auf den dort vorhandenen Anzeigeinstrumenten eventuelle Rückmeldungen des Steuergerätes über die Eignung des Ersatzteils direkt einsehbar sind. Das Ersatzteil kann dann vor dem Einbau zur fest integrierten Erfassungseinrichtung gebracht und die Information seiner Identifikationsmittel erfasst werden, wobei eventuelle Rückmeldungen des Steuergeräts beachtet werden können. Es kann also vor Einbau des Ersatzteils festgestellt werden, ob das Ersatzteil für das Teilsystem des Fahrzeugs geeignet ist.

Nützlicherweise kann vorgesehen sein, dass die Erfassungseinrichtung über eine Kabel- oder Funkverbindung an das Steuergerät anschließbar ist. Es ist denkbar, dass das Fahrzeug ein Schienenfahrzeug mit beträchtlicher Länge ist. In diesem Fall ist es umständlich, jedes Ersatzteil zu einer fest im Fahrzeug integrierten Erfassungseinrichtung zu bringen. Dies gilt natürlich insbesondere für große sperrige Ersatzteile. Es ist dann für den Benutzer komfortabler, eine bewegliche Erfassungseinrichtung zu verwenden.

Vorteilhafterweise kann vorgesehen sein, dass das Steuergerät eine Schnittstelle zur externen Fahrzeugdiagnose bereitstellt. Für den Fall, dass ein Anschluss für eine Erfassungseinrichtung vorgesehen ist, kann dieser Anschluss in einer Serviceeinrichtung auch zum Anschluss einer externen Diagnoseeinrichtung verwendet werden. Ein separater Anschluss kann dadurch Eingespart werden. Weiterhin ist denkbar, dass das Steuergerät einen separaten Anschluss für eine externe Diagnoseeinrichtung umfasst. In beiden Fällen kann das Steuergerät als Schnittstelle zwischen externer Diagnoseeinrichtung und Erfassungseinrichtung dienen, sobald beides gleichzeitig an das Steuergerät angeschlossen ist. Über die Schnittstelle zwischen externer Diagnoseeinrichtung und Steuergerät können Daten zwischen der Diagnoseeinrichtung und der Fahrzeugelektronik ausgetauscht werden.

Es kann auch vorgesehen sein, dass das Steuergerät nicht fest in das Fahrzeug integriert ist und über eine Kabel- oder Funkverbindung direkt oder indirekt an den Bordrechner anschließbar ist, und dass das Steuergerät mindestens eine Schnittstelle für mindestens eine Erfassungseinrichtung und mindestens eine Schnittstelle für die mittelbare oder unmittelbare Verbindung zu mehreren Teilsystemen umfasst. Durch die Verwendung eines externen Steuergerätes wird es möglich, ein einzelnes Steuergerät für mehrere Fahrzeuge zu verwenden. Es ist beispielsweise denkbar, dass nur die Servicestelle über ein derartiges Steuergerät verfügt und bei Bedarf, das heißt bei Austausch eines durch Identifikationsmittel gekennzeichneten Ersatzteils, das Steuergerät mit dem Fahrzeug verbindet. Dadurch wird die Anzahl der in dem Fahrzeug zu verbauenden Systeme reduziert, was letztlich zu einer weiteren Kostenreduktion führt.

Weiterhin kann dann nützlicherweise vorgesehen sein, dass die Erfassungseinrichtung zusammen mit dem Steuergerät in ein gemeinsames Gehäuse integriert ist. Wenn das Steuergerät ein externes an das Fahrzeug anschließbares Gerät darstellt, ist es denkbar die notwendige Erfassungseinrichtung gleich zusammen mit dem Steuergerät in ein gemeinsames Gehäuse zu integrieren. Diese Kombination ist sehr effizient, da nun nur noch die Kombination aus Steuergerät und Erfassungseinrichtung mit dem Fahrzeug gekoppelt werden muss. Eine separate Verbindung zwischen Erfassungseinrichtung und Steuergerät oder Fahrzeug kann dadurch entfallen.

Vorteilhafterweise kann vorgesehen sein, dass das Steuergerät eine Schnittstelle zur externen Fahrzeugdiagnose bereitstellt. Wenn für die Kopplung des Steuergeräts mit dem Fahrzeug ein Anschluss vorgesehen ist, so kann ein zusätzlicher Anschluss an dem Fahrzeug dadurch eingespart werden, dass eine externe Diagnoseeinrichtung indirekt über das Steuergerät mit dem Fahrzeug verbunden wird.

Nützlicherweise kann weiterhin vorgesehen sein, dass das Steuergerät in eine Vorrichtung zur externen Fahrzeugdiagnose integriert ist. Servicewerkstätten für moderne Fahrzeuge besitzen üblicherweise bereits umfassende Einrichtungen zur Offboarddiagnose des Fahrzeugs. Die Integration des Steuergerätes in die bereits vorhandene Infrastruktur der Serviceeinrichtung ist daher sinnvoll, um die Anzahl separater zur Wartung des Fahrzeugs notwendiger Einrichtungen zu begrenzen.

Insbesondere kann vorgesehen sein, dass das Steuergerät die Information, die Ersatzteilen aufgeprägt ist, interpretieren kann. Dadurch dass das Steuergerät die erfasste Information interpretiert, muss diese Funktionalität nur ein einziges Mal in dem gesamten Fahrzeug vorhanden sein. Es werden also elektronische Bauteile eingespart. Nützlicherweise kann vorgesehen sein, dass das Steuergerät die interpretierten Daten an mindestens ein zuständiges Teilsystem weiterleiten kann. Durch das Weiterleiten der interpretierten Daten an die zuständigen Teilsysteme kann der notwendige Funktionsumfang des Steuergerätes minimiert werden, wenn das zuständige Teilsystem des Fahrzeugs die Wartungsintervalle der Ersatzteile selbst speichert und überwacht. Diese Funktionalität in dem Steuergerät kann daher wegfallen, wenn die interpretierten Daten an das zuständige Teilsystem weitergeleitet werden. Ebenso ist denkbar, dass die Teilsysteme des Fahrzeugs Betriebsparameter des Ersatzteils benötigen, um die Standzeit des Ersatzteils zu erhöhen. Eine Filterpatrone für eine Druckluftaufbereitungsanlage kann zum Beispiel mit zwei unterschiedlichen Trocknungsmitteln angeboten werden, die unterschiedlich oft beziehungsweise unterschiedlich lang regeneriert werden. Werden falsche Regenerationszyklen verwendet, so kann sich dies negativ auf die Lebensdauer der Filterpatrone beziehungsweise der Druckluftaufbereitungsanlage und angeschlossener Druckluftverbraucher auswirken.

Vorteilhafterweise kann vorgesehen sein, dass die Erfassungseinrichtung eine optische Erfassung umfasst, die einen Barcode umfassende Identifikationsmittel der Ersatzteile einlesen kann. Die optische Erfassung von Barcodes zur Identifizierung von Gegenständen ist ein ausgereiftes preisgünstiges Verfahren. Gleichzeitig ist die Störanfälligkeit sehr gering.

Nützlicherweise kann vorgesehen sein, dass die Erfassungseinrichtung eine elektromagnetische Erfassung umfasst, die einen Transponder umfassende Identifikationsmittel der Ersatzteile einlesen kann. Der Einsatz von Transpondern zur Identifikation von Gegenständen hat bereits weite Verbreitung gefunden. Da ein Transponder nicht notwendigerweise auf der Oberfläche des Ersatzteils angebracht sein muss, ist er gegenüber einem Barcode unanfälliger gegenüber Verschmutzung. Weiterhin ist die Ausrichtung des Transponders gegenüber der Erfassungseinrichtung nicht wesentlich, da lediglich der räumliche Abstand relevant ist. Dies kann insbesondere beim Erfassen von Information von einem bereits eingebauten Ersatzteil von Vorteil sein, da sich ein Barcode dann durchaus an einer für die Erfassungseinrichtung unzugänglichen Stelle befinden kann.

Insbesondere kann vorgesehen sein, dass der in den Identifikationsmitteln enthaltene Transponder Speicher umfasst, den die Erfassungseinrichtung beschreiben oder löschen kann. Durch die Verwendung von Speicher, der durch die Erfassungseinrichtung manipuliert werden kann, ist es möglich wenigstens einen Teil der interpretierten Information direkt an das Ersatzteil zu koppeln. Dazu können beispielsweise die Fahrgestellnummer des Fahrzeugs, der Kilometerstand, Datum, Uhrzeit und Ort zum Zeitpunkt der Erfassung gehören. Die Kommunikation zwischen dem Transponder und der Erfassungseinrichtung kann dabei verschlüsselt erfolgen, um ein vorsätzliches Manipulieren der Information zu vermeiden.

Vorteilhafterweise kann vorgesehen sein, dass die Erfassungseinrichtung die Identifikationsmittel der Ersatzteile nach erfolgreichem Auslesen einer zulässigen Information in einen zumindest teilweise unlesbaren Zustand überführen kann. Es ist nicht nur denkbar, dass ein ungeeignetes Ersatzteil in das Fahrzeug eingebaut wird. Vielmehr ist es auch möglich, dass irrtümlicherweise ein zwar geeignetes aber bereits gebrauchtes Ersatzteil in das Fahrzeug eingebaut werden soll. Da die Information des gebrauchten Ersatzteils jedoch bereits einmal erfasst war, sind seine Identifikationsmittel zumindest teilweise unlesbar, wodurch das Steuergerät erkennen kann, das dieses Ersatzteil nicht mehr neuwertig ist.

Vorteilhafterweise kann vorgesehen sein, dass die Identifikationsmittel Information über den Typ der Ersatzteile enthalten. Der Begriff "Typ" steht hier nicht nur für die Unterscheidung von verschiedenen Arten von Ersatzteilen, wie zum Beispiel einem Ölfilter und einem Luftfilter, sondern auch für die Unterscheidung zwischen verschiedenen Ersatzteilen, die zwar die gleiche Funktion erfüllen, jedoch trotzdem nicht baugleich sind.

Nützlicherweise kann vorgesehen sein, dass die Identifikationsmittel die Ersatzteile individuell kennzeichnen. Eine solche individuelle Kennzeichnung kann beispielsweise verwendet werden, um einzelne Chargen von Ersatzteilen, die sich nach Auslieferung als fehlerhaft herausgestellt haben, zurückzuverfolgen. Es können nicht nur noch nicht eingebaute Ersatzteile identifiziert werden, sondern auch betroffene Fahrzeuge entdeckt werden, in die ein solch fehlerhaftes Ersatzteil eingebaut wurde, bevor ein Teilsystem aufgrund eines Schadens ausfällt. Dies kann in einfacher Weise dadurch geschehen, dass die individuellen Kennzeichnungen der schadhaften Ersatzteile den Servicewerkstätten zugänglich gemacht werden. Durch erfassen von Information bereits verbauter Teile in den zum Service erscheinenden Fahrzeugen kann dann in einfacher Weise feststellt werden, ob verbaute Ersatzteile zu der schadhaften Charge gehören.

Nützlicherweise kann vorgesehen sein, dass die Identifikationsmittel Informationen über die Standzeit der Ersatzteile enthalten. Durch die technische Fortentwicklung ist beispielsweise denkbar, dass sich die Standzeit eines Ölfilters erhöht. Dies könnte sowohl durch eine Änderung am Ölfilter selber, aber auch durch eine Verbesserung des verwendeten Motorenöls geschehen. Anstatt nun in die komplexe Programmierung der Bordelektronik einzugreifen und durch eine Änderung eventuell einen Fehler zu verursachen, kann das gewünschte Ergebnis in einfacher Weise über die vom Ersatzteil erfasste Information erreicht werden.

Durch die nicht zerstörungsfreie Trennbarkeit der Identifikationsmittel von den Ersatzteilen ist sichergestellt, dass die erfasste Information wirklich zu dem Ersatzteil gehört von dem Sie eingelesen wurde.

Die Erfindung baut auf dem gattungsgemäßen Verfahren zum Erkennen von Eigenschaften von Ersatzteilen für Teilsysteme eines Fahrzeugs dadurch auf, dass die Erfassungseinrichtung die Identifikationsmittel des Ersatzteils nach erfolgreichem Auslesen einer zulässigen Information in einen zumindest teilweise unlesbaren Zustand überführt. Durch diesen Verfahrensschritt kann erreicht werden, dass nicht zufälligerweise ein zwar geeignetes, aber nicht neues Ersatzteil eingebaut wird. Dieser Fehler kann insbesondere in größeren Servicewerkstätten auftreten, wenn bei mehreren Fahrzeugen gleichartige Ersatzteile auszutauschen sind. Greift der Benutzer versehentlich zu einem bereits verwendeten Ersatzteil, das aus einem anderen Fahrzeug stammt, so wird das Steuergerät diesen Irrtum bei der Erfassung der Information durch die teilweise Unlesbarkeit der Identifikationsmittel erkennen, und es kann den Benutzer auf seinen Fehler hinweisen. Auf dieser Grundlage werden die Vorteile und Besonderheiten des erfindungsgemäßen Systems im Rahmen eines Verfahrens umgesetzt.

Insbesondere kann vorgesehen sein, dass das Steuergerät die erfasste Information interpretiert. Die Interpretation der erfassten Daten durch das Steuergerät ist vorteilhaft, da so der Aufwand an zusätzlichen elektronischen Bauteilen in dem Fahrzeug minimiert wird.

Im Hinblick auf die möglichst einfache Fertigung des Systems kann vorgesehen sein, dass das Steuergerät die interpretierte Information an mindestens ein Teilsystem des Fahrzeugs weiterleitet. Durch die Weiterleitung der interpretierten Information wird sowohl die Speicherung als auch das Vorsehen weitergehender Funktionen in dem Steuergerät überflüssig. Diese Funktionen können üblicherweise von der bereits vorhandenen Bordelektronik ausgeführt werden.

Nützlicherweise kann in dem Verfahren vorgesehen sein, dass die Interpretation der erfassten Information durch das Steuergerät einen Vergleich mit zulässiger Information umfasst, dass, falls die erfasste Information nicht mit einer zulässigen Information übereinstimmt, das Steuergerät mittelbar oder unmittelbar eine optische oder akustische Fehleranzeige aktiviert, und dass, falls die erfasste Information mit einer zulässigen Information übereinstimmt, das Wartungsintervall für dieses Ersatzteil neu beginnt und das Teilsystem seine normale Funktion wieder aufnimmt. Die Aktivierung einer optischen oder akustischen Fehleranzeige dient sowohl dem Komfort als auch der Sicherheit des Benutzers. Durch sie wird der Benutzer darauf hingewiesen, dass ein ungeeignetes Ersatzteil eingebaut werden soll, bevor weitere Maßnahmen zur Wahrung der Fahrzeugsicherheit eingeleitet werden müssen. Auf diese Weise kann sowohl Arbeitszeit eingespart werden, da das ungeeignete Ersatzteil nicht verbaut wird, als auch eine aufwendige Fehlersuche vermieden werden, die sich zwangsläufig ergeben würde, wenn ein ungeeignetes Ersatzteil eingebaut wird, das anschließend die Funktionalität eines Teilsystems stört beziehungsweise dessen Ausfall verursacht.

Vorteilhafterweise kann das Verfahren dadurch weitergebildet werden, dass das Steuergerät mittelbar oder unmittelbar die Wiederinbetriebnahme des Fahrzeugs unterbindet, falls die Standzeit eines Ersatzteils überschritten wird und eine nicht zulässige oder keine Information erfasst wird. Moderne Fahrzeuge weisen den Benutzer frühzeitig auf das Erreichen der Standzeit hin (beispielsweise eines Filters), der zur Wahrung der Betriebssicherheit des Teilsystems auszuwechseln ist. Ein notwendiger Serviceaufenthalt des Fahrzeugs kann daher bequem geplant werden. Wird nun die Standzeit dieses Filters überschritten, das heißt das angekündigte Serviceintervall ignoriert, oder versehentlich ein ungeeigneter Filter eingebaut, so befindet sich das Fahrzeug nicht mehr in einem betriebssicheren Zustand und muss in Folge dessen bis zur Behebung des Fehlers stillgelegt werden.

Nützlicherweise kann vorgesehen sein, dass das Steuergerät die Standzeit des Ersatzteils in Abhängigkeit von der erfassten Information bestimmt. Denkbar ist beispielsweise das mehrere Hersteller baugleiche Ersatzteile unterschiedlicher Qualität anbieten. Das Steuergerät kann nun die unterschiedlichsten Ersatzteilqualitäten anhand der erfassten Information bestimmen und als Folge eine verringerte Standzeit für die niedrigere Qualität vorsehen.

Vorteilhafterweise kann vorgesehen sein, dass eine über eine Kabel- oder Funkverbindung an das Steuergerät anschließbare Erfassungseinrichtung Information von bereits eingebauten Ersatzteilen erfasst. Tritt unerwartet in einem Teilsystem des Fahrzeugs ein Defekt auf, so kann es notwendig sein, diesen Defekt zunächst außerhalb einer Servicewerkstatt provisorisch zu beheben, um das Fahrzeug noch bewegen zu können. Ist nun keine Erfassungseinrichtung in dem Fahrzeug vorhanden, so kann eine provisorische Instandsetzung des Fahrzeugs mit Ersatzteilen erfolgen, deren Information noch nicht erfasst ist. Die Information der verbauten Ersatzteile muss jedoch nach kurzer Zeit durch eine an das Fahrzeug anschließbare Erfassungseinrichtung erfasst werden. Auslöser für eine kurzfristige Akzeptanz von Ersatzteilen mit nicht erfassten Identifikationsmitteln in einem Teilsystem des Fahrzeugs könnte beispielsweise ein von der Bordelektronik festgestellter Ausfall eines Teilsystems bei gleichzeitig nicht vorhandener Erfassungseinrichtung in dem Fahrzeug sein.

Nützlicherweise kann vorgesehen sein, dass zumindest ein Teil der interpretierten Information an die Identifikationsmittel des erfassten Ersatzteils übermittelt wird. Dieser Verfahrensschritt ermöglicht die Kopplung von interpretierten Daten an das erfasste Ersatzteil. Beispielsweise kann das Datum des Einbaus und das Fahrzeug in das das Ersatzteil eingebaut wurde, an das Ersatzteil gekoppelt werden.

Die Erfindung wird nun mit Bezug auf die begleitenden Zeichnungen anhand bevorzugter Ausführungsformen beispielhaft erläutert.

Es zeigen:
- Figur 1: eine schematische Darstellung eines Nutzfahrzeugs mit mehreren Teilsystemen, in dem ein erfindungsgemäßes System verwendet wird;
- Figur 2: eine schematische Darstellung eines Nutzfahrzeugs mit mehreren Teilsystemen, in dem ein erfindungsgemäßes System verwendet wird;
- Figur 3: eine mit einem Steuergerät verbundene Erfassungseinrichtung sowie ein Ersatzteil mit Identifikationsmitteln;
- Figur 4: eine mit einem Steuergerät verbundene Erfassungseinrichtung sowie ein Ersatzteil mit Identifikationsmitteln;
- Figur 5: eine Erfassungseinrichtung mit einer Anntenne und einen Transponder;
- Figur 6: den Aufbau eines typischen Transponderspeicherinhalts;
- Figur 7: ein geschnittenes Ersatzteil mit Transponder;
- Figur 8: eine in Onboard- und Offboardbereich unterteilte Systemarchitektur eines Nutzfahrzeugs;
- Figur 9: ein vereinfachtes Blockschaltbild eines Steuergerätes mit seinen wesentlichen Komponenten und Anschlüssen und
- Figur 10: ein Flussdiagramm eines erfindungsgemäßen Verfahrens.

Figur 1 zeigt eine schematische Darstellung eines Nutzfahrzeugs 10 mit mehreren Teilsystemen, in dem ein erfindungsgemäßes System verwendet wird. Das Nutzfahrzeug umfasst einen Motor 30, eine Abgasanlage 40, und eine Druckluftaufbereitungsanlage 50. Des Weiteren sind ein Bordrechner 22 und ein daran gekoppeltes Steuergerät 20 vorhanden. Der Bordrechner 22 ist über Verbindungsmittel 84 mit dem Motor 30, der Abgasanlage 40 und der Druckluftaufbereitungsanlage 50 gekoppelt. Weiterhin sind Anzeigemittel 70, eine fest in das Nutzfahrzeug integrierte Erfassungseinrichtung 60 und ein Anschluss 80 vorgesehen, die über Verbindungsmittel 84 mit dem Steuergerät 20 gekoppelt sind. An den Anschluss 80 kann mit Hilfe eines Steckers 82 eine externe Erfassungseinrichtung 62 mit dem Steuergerät 20 gekoppelt werden. Daher muss das System nicht notwendigerweise gleichzeitig eine fest installierte Erfassungseinrichtung 60 und einen Anschluss 80 für eine externe Erfassungseinrichtung 62 umfassen. Ebenso ist es möglich eine externe Diagnoseeinrichtung zur externen Fahrzeugdiagnose an diesen Anschluss zu koppeln. Die angedeuteten Teilsysteme des Nutzfahrzeugs (Motor 30, Abgasanlage 40 und Druckluftaufbereitungsanlage 50) umfassen jeweils Teile, auf die das erfindungsgemäße System und Verfahren angewendet werden kann. Dies sind beispielsweise der Öl- und Luftfilter des Motors 30, der Abgasreinigungsfilter der Abgasanlage 40 und die Luftfilterpatrone der Druckluftaufbereitungsanlage 50. Das System und das Verfahren können natürlich auf weitere Teile, auch zur Vereinfachung nicht dargestellter Teilsysteme, angewendet werden.

Bei der dargestellten Ausführungsform sind sowohl das Steuergerät 20 als auch der Bordrechner 22 separate Einheiten, was insbesondere zur Nachrüstung von Fahrzeugen sinnvoll sein kann; die Integration des Steuergeräts in den Bordrechner ist jedoch auch denkbar. Des Weiteren sind die dargestellten Teilsysteme des Nutzfahrzeugs (Motor 30, Abgasanlage 40 und Druckluftaufbereitungsanlage 50) parallel an den Bordrechner 22 mit Hilfe von Verbindungsmitteln 84 angeschlossen. Weitere Teilsysteme des Nutzfahrzeugs, die hier nicht dargestellt sind, können natürlich ebenfalls an den Bordrechner 22 angeschlossen werden, sind jedoch der Einfachheit halber weggelassen worden. Ebenso ist denkbar, dass die einzelnen Teilsysteme nicht parallel an den Bordrechner 22 angeschlossen werden, sondern beispielsweise über einen seriellen Bus oder eine Funkverbindung. Das Steuergerät 20 kann über eine Verbindung zu dem Bordrechner 22 mit allen Teilsystemen kommunizieren, die ebenfalls mit dem Bordrechner 22 gekoppelt sind. Ein einen Taktgenerator aufweisender Mikrokontroller und ein Speicher für Software und Daten können in das Steuergerät 20 integriert werden. Zu schreibende Daten können dann zwischengepuffert werden, um zwischen dem Lesen und dem Schreiben die Taktzyklen zu synchronisieren. Eine direkte Verbindung zwischen dem Steuergerät 20 und den vorhandenen Teilsystemen ist ebenfalls denkbar. Weiterhin sei darauf hingewiesen, dass das dargestellte Nutzfahrzeug 10 zwar ein Kraftfahrzeug ist, das erfindungsgemäße System und Verfahren jedoch genauso gut in einem Personenkraft-, Schienen-, Luft- oder Wasserfahrzeug eingesetzt werden kann.

Ist die Standzeit eines Ersatzteils eines Teilsystems des Nutzfahrzeugs 10 (zum Beispiel die Luftfilterpatrone der Druckluftaufbereitungsanlage 50) erreicht, so wird dies vom Steuergerät 20 über die Anzeigemittel 70 dem Benutzer signalisiert. Die Standzeit des Ersatzteils kann dabei unter anderem über die Fahrzeuglaufzeit, die gefahrenen Kilometer oder die tatsächliche Beanspruchung gemessen werden, wobei die tatsächliche Beanspruchung im Einzelfall unterschiedlich bestimmbar sein kann. Denkbare Kriterien sind unter anderem die Betätigungszyklen im Falle von zyklisch betätigbaren Teilsystemen, wie Scheibenwischern, oder die tatsächlich gefilterte Luft- bzw. Ölmenge im Falle eines Luft- bzw. Ölfilters. Der Benutzer wird daher eine Serviceeinrichtung für das Nutzfahrzeug aufsuchen, in der die verbrauchte Luftfilterpatrone ausgetauscht werden kann. Dort wird die verbrauchte Luftfilterpatrone (nicht dargestellt) aus der Druckluftaufbereitungsanlage 50 ausgebaut. Die Luftfilterpatrone wird nun zur Erfassung der Information entweder in die Nähe der fest eingebauten Erfassungseinrichtung 60 oder einer anschließbaren Erfassungseinrichtung 62 gebracht. Die von der Erfassungseinrichtung 60, 62 erfasste Information wird zu dem Steuergerät 20 weitergeleitet, das überprüft, ob die Filterpatrone für dieses Nutzfahrzeug 10 geeignet ist. Die erfasste Information kann beispielsweise eine Ersatzteilnummer umfassen. Das Ergebnis dieser Überprüfung kann über die Anzeigemittel 70 dem Benutzer mitgeteilt werden. Ist die Überprüfung positiv ausgefallen, das heißt die Filterpatrone als Ersatzteil für dieses Nutzfahrzeug 10 geeignet, so überführt die Erfassungseinrichtung 60, 62 die Identifikationsmittel der Filterpatrone zumindest teilweise in einen unlesbaren Zustand , wodurch z.B. eine Erfassung durch ein Steuergerät eines anderen Nutzfahrzeugs verhindert werden kann. Das System wartet nun auf den Einbau der Luftfilterpatrone, deren Information erfasst wurde, in die Druckluftaufbereitungsanlage 50. Den Austausch beziehungsweise den Einbau der Filterpatrone können moderne Druckluftaufbereitungsanlagen üblicherweise selbstständig detektieren und dem Steuergerät 20 mitteilen. Ist der Einbau abgeschlossen, so kann das Wartungsintervall der Luftfilterpatrone neu beginnen.

Figur 2 zeigt ein mit Figur 1 weitgehend identisches Nutzfahrzeug 10, jedoch ist das Steuergerät 20 extern dargestellt und mit der externen Erfassungseinrichtung 62 in einem gemeinsamen Gehäuse 64 integriert. Weiterhin ist keine fest im Nutzfahrzeug 10 angeordnete Erfassungseinrichtung 60 vorhanden, und die Verbindungen zwischen den einzelnen Teilsystemen des Nutzfahrzeugs ist über einen seriellen Bus mit Stichanschlüssen realisiert, an die auch das externe Gehäuse 64 über einen Stecker 84 anschließbar ist.

Figur 3 zeigt eine mit einem Steuergerät 20 verbundene Erfassungseinrichtung 62, sowie ein Ersatzteil 100 mit Identifikationsmitteln 110, 112. Die Identifikationsmittel 110, 112 des Ersatzteils 100 werden in die Nähe der Erfassungseinrichtung 62 gebracht, die zum Beispiel Mittel zur optischen Informationserfassung 90 umfasst. Mit ihrer Hilfe lassen sich die optischen Identifikationsmittel 110 des Ersatzteils 100 erfassen und zum Steuergerät 20 weiterleiten. Weiterhin kann die Erfassungseinrichtung Mittel umfassen, um einen in das Ersatzteil integrierten Transponder 112 auszulesen. Ein solcher Transponder 112 umfasst üblicherweise eine Antenne, eine Empfängerspule, einen Datenträger und einen Kondensator. Die Kommunikation zwischen Transponder und Erfassungseinrichtung erfolgt dabei vorzugsweise verschlüsselt und kann auch Verfahren zur Arbitrierung umfassen, z.B. nach den kryptographischen Verfahren gemäß IEC 11785 oder ISO 9798-2. Zu diesem Zweck kann der Transponder auch eine zusätzliche Logikschaltung, wie ein Schieberegister oder ein ASIC, oder einen Mikroprozessor zur verschlüsselten Arbitrierung enthalten. Umfasst der Transponder 112 einen Speicher, wie zum Beispiel EE-Prom oder F-Ram, der von der Erfassungseinrichtung 62 manipuliert werden kann, so kann er beispielsweise gelöscht, oder mit interpretierter Information beschrieben werden. Diese kann die Fahrzeugnummer, den Kilometerstand des Fahrzeug, Datum, Uhrzeit, Ort oder andere dem Steuergerät zugängliche Informationen, wie zum Beispiel die gelieferten Luftmengen von Motorluftfilter und Filterpatrone der Druckluftversorgungseinrichtung oder die gefilterte Ölmenge eines Ölfilters, umfassen. Weiterhin kann die interpretierte Information in dem Steuergerät selbst oder zugehörigen Teilsystemen gespeichert werden und/oder zur Weiterverarbeitung an eine externe Vorrichtung der Serviceeinrichtung übertragen werden.

Figur 4 zeigt im Wesentlichen das Gleiche wie Figur 3, jedoch ist die Erfassungseinrichtung 62 zusammen mit dem Steuergerät 20 in ein Gehäuse 64 integriert, das über einen Stecker 84 an ein Nutzfahrzeug 10 anschließbar ist.

Figur 5 zeigt eine Erfassungseinrichtung 62 mit einer Anntenne 66 und einen Transponder 112. Der Transponder 112 weist eine Ferritantenne 114, eine Induktionswicklung 116, einen Kondensator 118 und einen Speicher mit CPU 134 auf.

Wird die Antenne 66 der Erfassungseinrichtung 62 in die Nähe des Transponders 112 gebracht, so bewirken die von der Antenne ausgestrahlten elektromagnetischen Wellen 68 die Aktivierung des Transponders. Bei der Aktivierung wird Information und Energie an den Transponder 112 übertragen, der mit der empfangenen Energie betrieben wird und seinerseits Information als elektromagnetische Welle 69 zurück an die Erfassungseinrichtung 62 überträgt.

Figur 6 zeigt den Aufbau eines typischen Transponderspeicherinhalts 140, bestehend aus einem Id-Feld 142 der CPU, einem Id-Feld 144 für den Typ des Bauteils, einem Id-Feld 146 für den Hersteller und optional ein leeres Datenfeld 148, in das beispielsweise Information über den Einbauzeitpunkt des Ersatzteils von der Erfassungseinrichtung 62 geschrieben werden kann.

Figur 7 zeigt ein geschnittenes Ersatzteil 100 mit Transponder 112. der Transponder kann im Inneren des Ersatzteils 100 angeordnet sein und ist dennoch auslesbar.

Figur 8 zeigt eine in Onboard- und Offboardbereich unterteilte Systemarchitektur eines Nutzfahrzeugs. Alle in einem Onboardbereich 160 des Nutzfahrzeugs 10 angeordneten Komponenten sind über einen CAN-Bus 164 miteinander verbunden, während alle einem Offboardbereich 162 zugeordneten Komponenten über einen Offboarddatenbus 166 miteinander verbunden sind. Die beiden Datenbusse 164, 166 sind über einen Anschluss 168 miteinander verbunden, weshalb der externe Datenbus 166 als Erweiterung des CAN-Bus 164 über das Fahrzeug hinaus angesehen werden kann. Als interne Komponenten sind ein Timer 150, ein Eingabegerät 152, Anzeigemittel 70, ein GPS-Gerät und ein Teilsystem 158 des Nutzfahrzeugs dargestellt. Als externe Komponenten sind das Steuergerät 20, die Erfassungseinrichtung 62 und ein Servicerechner 24 dargestellt.

Es soll ein Ersatzteil 100 für das Teilsystem 158 des Nutzfahrzeugs erfasst werden, weshalb das Ersatzteil 100 in die Nähe der Erfassungseinrichtung 62 gebracht wird und ein Datenaustausch zwischen beiden stattfindet. Im weiteren Verlauf können das Steuergerät 20 und der Servicerechner 24 in den Datenaustausch miteinbezogen werden, wobei der Servicerechner 24 nur optional in einer Servicestätte, zum Beispiel einer Werkstatt zur Verfügung steht und eventuell zusätzliche Konfigurations- und Wartungsmöglichkeiten zur Verfügung stellen kann. Durch die Verbindung mit dem Servicerechner 24 kann optional auch auf das Steuergerät 20 verzichtet werden, dessen Funktionen dann vollständig von dem Servicerechner 24 übernommen werden.

Die verarbeiteten Daten können dann über die Datenbusse 164, 166 an das Teilsystem 158 weitergeleitet werden, wobei Daten über den Zeitpunkt vom Timer 150 und den Ort der Erfassung von dem GPS-System 156 mit berücksichtigt werden können. Es können auch Daten mit hinzugezogen werden, die das Nutzfahrzeug 10 selbst identifizieren, wie zum Beispiel die Fahrgestellnummer oder die Fahrzeug-Servicecard-Identifikationsnummer, die auch von Hand über ein Eingabegerät 152, zum Beispiel am Fahrzeug selbst, eingegeben werden könnten.

Figur 9 zeigt ein vereinfachtes Blockschaltbild eines Steuergerätes 22 mit wesentlichen Komponenten und Anschlüssen. Das dargestellte Steuergerät 22 umfasst einen Prozessor 120, einen Speicher 122, einen Kryptographieprozessor 124 und einen Datenbus 126. Das Steuergerät weist üblicherweise Anschlüsse für Anzeigemittel 70 und, sofern das Steuergerät nicht in den Bordrechner integriert wurde, für den Bordrechner 22 auf. Weiterhin ist mindestens eine Anschlussmöglichkeit 60, 80 für eine Erfassungseinrichtung 60, 62 vorhanden. Der Bordrechner 22 umfasst üblicherweise ebenfalls einen Prozessor 128 und einen Speicher 130 sowie einen Datenbus 132. Weiterhin sind Anschlussmöglichkeiten für das Steuergerät 20 und verschiedene Teilsysteme 30, 40 des Nutzfahrzeugs 10 vorgesehen. Die Anzahl und Anordnung der elektronischen Bauteile und Anschlüsse kann je nach konkreter Ausgestaltung der Vorrichtung variieren. Insbesondere könnten durch eine Integration des Steuergeräts 20 in den Bordrechner 22 alle elektronischen Bauteile des Steuergeräts 20 bis auf den Kryptographieprozessor 124 eingespart werden. Der Kryptographieprozessor selbst ist nur notwendig, falls die ein Ersatzteil betreffende Information verschlüsselt vorliegt und der Prozessor 120 des Steuergeräts 20 beziehungsweise der Prozessor 128 des Bordcomputers 22, nicht in der Lage ist, sie zu entschlüsseln. Weiterhin ist denkbar, dass die Anzeigemittel nicht direkt mit an den Datenbus 126 des Steuergerätes 20 angeschlossen sind, sondern indirekt über den Datenbus 132 des Bordcomputers 22 angeschlossen werden.

Figur 10 zeigt ein Flussdiagramm eines erfindungsgemäßen Verfahrens. Ausgangspunkt ist Schritt 200, in dem das Nutzfahrzeug dem Benutzer signalisiert, das ein Teil ausgewechselt werden muss. Dies kann beispielsweise als Folge des normalen Betriebs des Nutzfahrzeugs notwendig sein. In Schritt 210 wird das benötigte Ersatzteil in die Nähe der Erfassungseinrichtung gebracht und die Information seiner Identifikationsmittel erfasst. Die erfasste Information des Ersatzteils wird vom Steuergerät in Schritt 220 mit zulässiger Information verglichen. Ist die Information nicht zulässig, Schritt 230-nein, so wird in Schritt 280 eine optische oder akustische Warnung an den Benutzer ausgegeben und in dem darauf folgenden Schritt 290 das Fahrzeug stillgelegt, da kein geeignetes Ersatzteil vorliegt. Ist die Information hingegen zulässig, Schritt 230-ja, so werden die Identifikationsmittel des Ersatzteils in Schritt 240 durch die Erfassungseinrichtung zumindest teilweise in einen unlesbaren Zustand überführt. Dies kann beispielsweise dadurch geschehen, dass ein passiver Transponder durch einen kurzen elektromagnetischen Impuls überlastet wird, woraufhin er durchbrennt und nicht mehr auslesbar ist. Alternativ ist auch denkbar interpretierte Information auf einen beschreibbaren Speicher des Transponders zu schreiben oder einen beschreibbaren Speicher des Transponders zu löschen, um das erfasste Ersatzteil zu kennzeichnen bzw. die Transponderdaten teilweise zu überschreiben. In Schritt 250 werden die erfassten Informationen nun an das Teilsystem weitergeleitet. In Schritt 260 wird das Ersatzteil eingebaut und sein Wartungsintervall beginnt. Das Nutzfahrzeug ist nun in Schritt 270 wieder betriebsbereit.

### Bezugszeichenliste:

- 10: Nutzfahrzeug
- 20: Steuergerät
- 22: Bordrechner
- 24: Servicerechner
- 30: Motor
- 40: Abgasanlage
- 50: Druckluftaufbereitungsanlage
- 60: fest eingebaute Erfassungseinrichtung
- 62: anschließbare Erfassungseinrichtung
- 64: externes Gehäuse mit Erfassungseinrichtung und Steuergerät
- 66: Antenne
- 68: elektromagnetische Welle
- 69: elektromagnetische Welle
- 70: Anzeigemittel
- 80: Anschluss
- 82: Stecker
- 84: Verbindungsmittel
- 90: Mittel zur Informationserfassung
- 100: Ersatzteil
- 110: optische Identifikationsmittel (Barcode)
- 112: elektromagnetische Identifikationsmittel (Transponder)
- 114: Ferritantenne
- 116: Induktionswicklung
- 118: Kondensator
- 120: Prozessor
- 122: Speicher
- 124: Kryptographieprozessor
- 126: Datenbus
- 128: Prozessor
- 130: Speicher
- 132: Datenbus
- 134: Speicher mit Prozessor
- 140: Datenfeld
- 142: Id-Feld (CPU)
- 144: Id-Feld (Bauteiltyp)
- 146: Id-Feld (Hersteller)
- 148: freies Datenfeld
- 150: Timer
- 152: Eingabegerät
- 156: GPS
- 158: Steuergerät
- 160: Onboardbereich
- 162: Offboardbereich
- 164: CAN-BUS
- 166: Offboarddatenbus
- 168: Anschluss

## Patentansprüche

1. System zur Identifikation von Ersatzteilen für Teilsysteme (40, 50, 60) eines Fahrzeugs (10), das ein Steuergerät (20), eine Erfassungseinrichtung (60, 62) und Mittel (84) zur Datenübertragung zu mehreren Teilsystemen (30, 40, 50) umfasst, wobei die Ersatzteile Identifikationsmittel (110, 112) aufweisen, deren Information von der Erfassungseinrichtung (60, 62) erfasst werden können, wobei die Erfassungseinrichtung (60, 62) Information von Ersatzteilen für verschiedene Teilsysteme (30, 40, 50) erfassen kann, und wobei die Identifikationsmittel (110, 112) nicht zerstörungsfrei von den Ersatzteilen getrennt werden können, **dadurch gekennzeichnet, dass** die Erfassungseinrichtung (60, 62), die Identifikationsmittel (110, 112) der Ersatzteile nach erfolgreichem Auslesen einer zulässigen Information in einen zumindest teilweise unlesbaren Zustand überführt.

2. System gemäß Anspruch 1, **dadurch gekennzeichnet, dass** das Steuergerät (20) die Information, die Ersatzteilen aufgeprägt ist, interpretieren kann.

3. System gemäß Anspruch 1 oder 2, **dadurch gekennzeichnet, dass** das Steuergerät (20) die interpretierten Daten an mindestens ein zuständiges Teilsystem (30, 40, 50) weiterleiten kann.

4. System gemäß einem der Ansprüche 1 bis 3, **dadurch gekennzeichnet, dass** die Erfassungseinrichtung (60, 62) eine optische Erfassung umfasst, die einen Barcode umfassende Identifikationsmittel (110) der Ersatzteile einlesen kann.

5. System gemäß einem der Ansprüche 1 bis 4, **dadurch gekennzeichnet, dass** die Erfassungseinrichtung (60, 62) eine elektromagnetische Erfassung umfasst, die einen Transponder umfassende Identifikationsmittel (112) der Ersatzteile einlesen kann.

6. System gemäß Anspruch 5, **dadurch gekennzeichnet, dass** der in den Identifikationsmitteln (112) enthaltene Transponder Speicher umfasst, den die Erfassungseinrichtung (60, 62) beschreiben oder löschen kann.

7. System gemäß einem der Ansprüche 1 bis 6, **dadurch gekennzeichnet, dass** die Identifikationsmittel (110, 112) Information über den Typ der Ersatzteile enthalten.

8. System gemäß einem der Ansprüche 1 bis 7, **dadurch gekennzeichnet, dass** die Identifikationsmittel (110, 112) die Ersatzteile individuell kennzeichnen.

9. System gemäß einem der Ansprüche 1 bis 8, **dadurch gekennzeichnet, dass** die Identifikationsmittel (110, 112) Information über die Standzeit der Ersatzteile enthalten.

10. System gemäß Anspruch 1, **dadurch gekennzeichnet, dass** das Steuergerät (20) zumindest teilweise in einen Bordrechner (22) des Fahrzeugs (10) integriert ist, und dass das Steuergerät (20) mindestens eine Schnittstelle für die Erfassungseinrichtung (60, 62) und mindestens eine Schnittstelle für die mittelbare oder unmittelbare Verbindung zu den Teilsystemen (30, 40, 50) umfasst.

11. System gemäß Anspruch 1, **dadurch gekennzeichnet, dass** die Erfassungeinrichtung (60) fest in das Fahrzeug (10) integriert ist, und dass das Steuergerät (20) mindestens eine Schnittstelle für die Erfassungseinrichtung (60, 62) und mindestens eine Schnittstelle für die mittelbare oder unmittelbare Verbindung zu den Teilsystemen (30, 40, 50) umfasst.

12. System gemäß einem der Ansprüche 10 oder 11, **dadurch gekennzeichnet, dass** die Erfassungseinrichtung (62) über eine Kabel- oder Funkverbindung an das Steuergerät (20) anschließbar ist.

13. System gemäß Anspruch 1, **dadurch gekennzeichnet, dass** das Steuergerät (20) nicht fest in das Fahrzeug (10) integriert ist und über eine Kabel- oder Funkverbindung direkt oder indirekt an den Bordrechner (22) anschließbar ist, und dass das Steuergerät (20) mindestens eine Schnittstelle für die Erfassungseinrichtung (60, 62) und mindestens eine Schnittstelle für die mittelbare oder unmittelbare Verbindung zu den Teilsystemen (30, 40, 50) umfasst.

14. System gemäß Anspruch 13, **dadurch gekennzeichnet, dass** die Erfassungseinrichtung (62) zusammen mit dem Steuergerät (20) in ein gemeinsames Gehäuse (64) integriert ist.

15. System gemäß einem der Ansprüche 10 bis 14, **dadurch gekennzeichnet, dass** das Steuergerät (20) eine Schnittstelle zur externen Fahrzeugdiagnose bereitstellt.

16. System gemäß Anspruch 13 oder 14, **dadurch gekennzeichnet, dass** das Steuergerät (20) in eine Vorrichtung zur externen Fahrzeugdiagnose integriert ist.

17. Verfahren zur Identifikation von Ersatzteilen für Teilsysteme (30, 40, 50) eines Fahrzeugs (10) mit einer durch eine Erfassungseinrichtung (60, 62) eingelesenen Information, wobei die Ersatzteile Identifikationsmittel (110, 112) aufweisen, deren Information durch eine Erfassungseinrichtung (60, 62) erfasst wird, wobei die Erfassungseinrichtung (60, 62) die Information, die Ersatzteilen aufgeprägt ist, vor dem Einbau der Ersatzteile erfasst, und wobei die Information speichernde Identifikationsmittel (110, 112) nicht zerstörungsfrei von den Ersatzteilen getrennt werden können, **dadurch gekennzeichnet, dass** die Erfassungseinrichtung (60, 62) die Identifikationsmittel (110, 112) des Ersatzteils nach erfolgreichem Auslesen einer zulässigen Information in einen zumindest teilweise unlesbaren Zustand überführt.

18. Verfahren gemäß Anspruch 17, **dadurch gekennzeichnet, dass** das Steuergerät (20) die erfasste Information interpretiert.

19. Verfahren gemäß Anspruch 18, **dadurch gekennzeichnet, dass** das Steuergerät (20) die interpretierte Information an mindestens ein Teilsystem (30, 40, 50) des Fahrzeugs (10) weiterleitet.

20. Verfahren gemäß Anspruch 18 oder 19, **dadurch gekennzeichnet,**
- **dass** die Interpretation der erfassten Information durch das Steuergerät (20) einen Vergleich mit zulässiger Information umfasst,
- **dass**, falls die erfasste Information nicht mit einer zulässigen Information über-einstimmt, das Steuergerät (20) mittelbar oder unmittelbar eine optische oder akustische Fehleranzeige aktiviert, und
- **dass**, falls die erfasste Information mit einer zulässigen Information überein-stimmt, das Wartungsintervall für dieses Ersatzteil neu beginnt und das Teilsystem (30, 40, 50) seine normale Funktion wieder aufnimmt.

21. Verfahren gemäß einem der Ansprüche 17 bis 20, **dadurch gekennzeichnet, dass** das Steuergerät (20) mittelbar oder unmittelbar die Wiederinbetriebnahme des Fahrzeugs (10) unterbindet, falls die Standzeit eines Ersatzteils überschritten wird und eine nicht zulässige oder keine Information erfasst wird.

22. Verfahren gemäß einem der Ansprüche 17 bis 21, **dadurch gekennzeichnet, dass** das Steuergerät (20) die Standzeit des Ersatzteils in Abhängigkeit von der erfassten Information bestimmt.

23. Verfahren gemäß einem der Ansprüche 17 bis 22, **dadurch gekennzeichnet, dass** eine über eine Kabel- oder Funkverbindung an das Steuergerät (20) anschließbare Erfassungseinrichtung (60, 62) Information von bereits eingebauten Ersatzteilen erfasst.

24. Verfahren gemäß einem der Ansprüche 17 bis 23, **dadurch gekennzeichnet, dass** zumindest ein Teil der interpretierten Information an die Identifikationsmittel des erfassten Ersatzteils übermittelt wird.

## Claims

1. System for identifying replacement parts for subsystems (40, 50, 60) of a vehicle (10), comprising a control unit (20), a logging device (60, 62) and means (84) for data transmission to several subsystems (40, 50, 60), wherein the replacement parts are provided with identification means (110, 112), the information of which can be logged by the logging device (60, 62), wherein the logging device (60, 62) can log information on replacement parts for various subsystems (40, 50, 60), and wherein the identification means (110, 112) cannot be separated from the replacement parts in a non-destructive way, **characterised in that** the logging device (60, 62) converts the identification means (110, 112) of the replacement parts to an at least partially illegible state following a successful readout of a permissible information.

2. System according to claim 1, **characterised in that** the control unit (20) can interpret the information stamped onto the replacement parts.

3. System according to claim 1 or 2, **characterised in that** the control unit (20) can forward the interpreted data to at least one appropriate subsystem (40, 50, 60).

4. System according to any of claims 1 to 3, **characterised in that** the logging device (60, 62) comprises an optical logging facility which can read in replacement part identification means (110) which include a bar code.

5. System according to any of claims 1 to 4, **characterised in that** the logging device (60, 62) comprises an electromagnetic logging facility which can read in replacement part identification means (112) which include a transponder.

6. System according to claim 5, **characterised in that** the transponder contained in the identification means (112) comprises a memory into which the logging device (60, 62) can write data or from which data can be deleted.

7. System according to any of claims 1 to 6, **characterised in that** the identification means (110, 112) contain information on the type of replacement parts.

8. System according to any of claims 1 to 7, **characterised in that** the identification means (110, 112) identify the replacement parts individually.

9. System according to any of claims 1 to 8, **characterised in that** the identification means (110, 112) contain information on the service life of the replacement parts.

10. System according to claim 1, **characterised in that** the control unit (20) is at least partially integrated into an on-board computer (22) of the vehicle (10), and **in that** the control unit (20) comprises at least one interface for the logging device (60, 62) and at least one interface for indirect or direct connection to the subsystems (40, 50, 60).

11. System according to claim 1, **characterised in that** the logging device (60) is permanently integrated into the vehicle (10), and **in that** the control unit (20) com-prises at least one interface for the logging device (60, 62) and at least one interface for indirect or direct connection to the subsystems (40, 50, 60).

12. System according to claim 10 or 11, **characterised in that** the logging device (62) can be connected to the control unit (20) via a cable connection or a radio link.

13. System according to claim 1, **characterised in that** the control unit (20) is not permanently integrated into the vehicle (10) and can be directly or indirectly connected to the on-board computer (22) via a cable connection or a radio link, and **in that** the control unit (20) comprises at least one interface for the logging device (60, 62) and at least one interface for indirect or direct connection to the subsystems (40, 50, 60).

14. System according to claim 13, **characterised in that** the logging device (62) is integrated into a common housing (64) together with the control unit (20).

15. System according to any of claims 10 to 14, **characterised in that** the control unit (20) provides an interface for external vehicle diagnosis.

16. System according to claim 13 or 14, **characterised in that** the control unit (20) is integrated into a device for external vehicle diagnosis.

17. Method for identifying replacement parts for subsystems (30, 40, 50) of a vehicle (10) using information read in by a logging device (60, 62), wherein the replacement parts are provided with identification means (110, 112) the information of which is logged by a logging device (60, 62), wherein the logging device (60, 62) logs the information stamped onto replacement parts before the installation of the replacement parts, and wherein the identification means (110, 112), which store the information, cannot be separated from the replacement parts in a non-destructive way, **characterised in that** the logging device (60, 62) converts the identification means (110, 112) of the replacement part to an at least partially illegible state following a successful readout of a permissible information.

18. Method according to claim 17, **characterised in that** the control unit (20) interprets the logged information.

19. Method according to claim 18, **characterised in that** the control unit (20) forwards the interpreted information to at least one subsystem (30, 40, 50) of the vehicle (10).

20. Method according to claim 18 or 19, **characterised in that**
- the interpretation of the logged information by the control unit (20) includes a comparison to permissible information,
- if the logged information does not agree with a permissible information, the control unit (20) activates a visual or audible fault indication either directly or indirectly,
- if the logged information agrees with a permissible information, the service interval for the replacement part begins anew, and the subsystem (30, 40, 50) resumes its normal function.

21. Method according to any of claims 17 to 20, **characterised in that** the control unit (20) prevents the restart of the vehicle (10) either indirectly or directly, if the service life of a replacement part is exceeded and a non-permissible or no information is logged.

22. Method according to any of claims 17 to 21, **characterised in that** the control unit (20) determines the service life of the replacement part in dependence on the logged information.

23. Method according to any of claims 17 to 22, **characterised in that** a logging device (60, 62) which can be connected to the control unit (20) via a cable connection or a radio link logs information on replacement parts which have already been installed.

24. Method according to any of claims 17 to 23, **characterised in that** at least a part of the interpreted information is transmitted to the identification means of the logged replacement part.

## Revendications

1. Système d'identification de pièces de rechange pour des systèmes (40, 50, 60) partiels d'un véhicule (10), qui comprend un appareil (20) de commande, un dispositif (60, 62) de détection et des moyens (84) de transmission de données à plusieurs systèmes (30, 40, 50) partiels, les pièces de rechange ayant des moyens (110, 112) d'identification, dont l'information peut être détectée par le dispositif (60, 62) de détection, le dispositif (60, 62) de détection pouvant détecter des informations de pièces de rechange pour divers systèmes (30, 40, 50) partiels et les moyens (110, 112) d'identification ne pouvant pas, sans destruction, être séparés des pièces de rechange, **caractérisé en ce que** le dispositif (60, 62) de détection fait passer dans un état, au moins en partie, illisible, les moyens (110, 112) d'identification des pièces de rechange, après la lecture couronnée de succès d'une information autorisée.

2. Système suivant la revendication 1, **caractérisé en ce que** l'appareil (20) de commande peut interpréter l'information qui est mise sur les pièces de rechange.

3. Système suivant la revendication 1 ou 2, **caractérisé en ce que** l'appareil (20) de commande peut acheminer les données interprétées à au moins un système (30, 40, 50) partiel compétent.

4. Système suivant l'une des revendications 1 à 3, **caractérisé en ce que** le dispositif (60, 62) de détection comprend une détection optique qui peut lire les moyens (110) d'identification des pièces de rechange comprenant un code barre.

5. Système suivant l'une des revendications 1 à 4, **caractérisé en ce que** le dispositif (60, 62) de détection comprend une détection électromagnétique qui peut lire les moyens (112) d'identification des pièces de rechange comprenant un transpondeur.

6. Système suivant la revendication 5, **caractérisé en ce que** le transpondeur contenu dans les moyens (112) d'identification comprend une mémoire que le dispositif (60, 62) de détection peut effacer ou dans laquelle il peut écrire.

7. Système suivant l'une des revendications 1 à 6, **caractérisé en ce que** les moyens (110, 112) d'identification contiennent de l'information sur le type des pièces de rechange.

8. Système suivant l'une des revendications 1 à 7, **caractérisé en ce que** les moyens (110, 112) d'identification caractérisent individuellement les pièces de rechange.

9. Système suivant l'une des revendications 1 à 8, **caractérisé en ce que** les moyens (110, 112) d'identification contiennent de l'information sur la durée de vie des pièces de rechange.

10. Système suivant la revendication 1, **caractérisé en ce que** l'appareil (20) de commande est intégré, au moins en partie, dans un calculateur (22) de bord du véhicule (10) et **en ce que** l'appareil (20) de commande comprend au moins une interface pour le dispositif (60, 62) de détection et au moins une interface pour la liaison directe ou indirecte avec les systèmes (30, 40, 50) partiels.

11. Système suivant la revendication 1, **caractérisé en ce que** le dispositif (60) de détection est intégré de manière fixe dans le véhicule (10) et **en ce que** l'appareil (20) de commande comprend au moins une interface pour le dispositif (60, 62) de détection et au moins une interface pour la liaison directe ou indirecte avec les systèmes (30, 40, 50) partiels.

12. Système suivant l'une des revendications 10 ou 11, **caractérisé en ce que** le dispositif (62) de détection peut être raccordé à l'appareil (20) de commande, par une liaison par câble ou par radio.

13. Système suivant la revendication 1, **caractérisé en ce que** l'appareil (20) de commande n'est pas intégré de manière fixe au véhicule (10) et peut être raccordé directement ou indirectement au calculateur (22) de bord par une liaison par câble ou par radio et **en ce que** l'appareil (20) de commande comprend au moins une interface pour le dispositif (60, 62) de détection et au moins une interface pour la liaison directe ou indirecte au système (30, 40, 50) partiel.

14. Système suivant la revendication 13, **caractérisé en ce que** le dispositif (62) de détection est intégré, ensemble avec l'appareil (20) de commande, dans un boîtier (64) commun.

15. Système suivant l'une des revendications 10 à 14, **caractérisé en ce que** l'appareil (20) de commande met à disposition une interface pour un diagnostic extérieur du véhicule.

16. Système suivant l'une des revendications 13 ou 14, **caractérisé en ce que** l'appareil (20) de commande est intégré dans une installation pour le diagnostic extérieur du véhicule.

17. Procédé d'identification de pièces de rechange pour des systèmes (30, 40, 50) partiels d'un véhicule (10) par une information lue par un dispositif (60, 62) de détection, les pièces de rechange ayant des moyens (110, 112) d'identification dont l'information est détectée par le dispositif (60, 62) de détection, le dispositif (60, 62) de détection détectant l'information mise sur les pièces de rechange avant le montage des pièces de rechange et les moyens (110, 112) d'identification ne pouvant pas, sans destruction, être séparés des pièces de rechange, **caractérisé en ce que** le dispositif (60, 62) de détection peut faire passer dans un état, au moins en partie, illisible, les moyens (110, 112) d'identification de la pièce de rechange, après lecture couronnée de succès d'une information autorisée.

18. Procédé suivant la revendication 17, **caractérisé en ce que** l'appareil (20) de commande interprète l'information détectée.

19. Procédé suivant la revendication 18, **caractérisé en ce que** l'appareil (20) de commande achemine l'information interprétée à au moins un système (30, 40, 50) partiel du véhicule (10).

20. Procédé suivant la revendication 18 ou 19, **caractérisé**
- **en ce que** l'interprétation de l'information détectée comprend une comparaison par l'appareil (20) de commande à de l'information autorisée,
- **en ce que** si l'information détectée ne coïncide pas avec une information autorisée, l'appareil (20) de commande active directement ou indirectement une indication d'erreur optique ou acoustique et
- **en ce que** si l'information détectée coïncide avec une information autorisée, l'intervalle d'entretien de cette pièce de rechange recommence et le système (30, 40, 50) partiel reprend son fonctionnement normal.

21. Procédé suivant l'une des revendications 17 à 20, **caractérisé en ce que** l'appareil (20) de commande supprime directement ou indirectement la remise en marche du véhicule (10) si la durée de vie d'une pièce de rechange est dépassée et si une information non autorisée est détectée ou si une information n'est pas détectée.

22. Procédé suivant l'une des revendications 17 à 21, **caractérisé en ce que** l'appareil (20) de commande détermine la durée de vie de la pièce de rechange en fonction de l'information détectée.

23. Procédé suivant l'une des revendications 17 à 22, **caractérisé en ce qu'**un dispositif (60, 62) de détection, pouvant être raccordé à l'appareil (20) de commande par une liaison par câble ou par radio, détecte de l'information de pièces de rechange déjà montées.

24. Procédé suivant l'une des revendications 17 à 23, **caractérisé en ce qu'**au moins une partie de l'information interprétée est acheminée aux moyens d'identification de la pièce de rechange détectée.
